# EUROPÄISCHE PATENTSCHRIFT

(11) **EP 2 909 570 B1**
(45) Veröffentlichungstag und Bekanntmachung des Hinweises auf die Patenterteilung: **30.05.2018**
(21) Anmeldenummer: 13779532.4
(22) Anmeldetag: 07.10.2013
(51) Int. Cl.: F42B 5/188

(54) **PATRONE UND VERFAHREN ZU SEINER HERSTELLUNG**
CARTRIDGE AND CORRESPONDING METHOD OF PRODUCTION
CARTOUCHE ET PROCÉDÉ DE FABRICATION DE LADITE CARTOUCHE

(30) Priorität: 19.10.2012 DE 102012020540
(43) Veröffentlichungstag der Anmeldung: 26.08.2015
(73) Patentinhaber: Rheinmetall Waffe Munition GmbH, 29345 Unterlüss (DE)
(72) Erfinder: HEITMANN, Thomas, 29345 Unterlüß (DE); SCHÖTZIG, Frank, 29227 Celle (DE); VAGEDES, Michael, 29320 Hermannsburg (DE)
(74) Vertreter: Dietrich, Barbara
(86) Internationale Anmeldenummer: PCT/EP2013/070850
(87) Internationale Veröffentlichungsnummer: WO 2014/060237

(56) Entgegenhaltungen:
- EP-A1- 0 307 307
- EP-A1- 0 860 682
- WO-A1-2010/129781
- DE-A1- 3 716 076
- DE-A1- 10 055 068
- DE-A1- 19 929 915
- DE-A1-102008 015 421
- DE-A1-102010 034 333
- FR-A1- 2 229 037

## Beschreibung

Die Erfindung betrifft eine Übungspatrone bzw. eine Gefechtsmunition mit einer aus einem Hülsenmantel und einem Hülsendeckel bestehenden verbrennbaren Treibladungshülse sowie einem leitwerkstabilisierten Vollkalibergeschoss mit einem massiven Kopfteil und einem sich heckseitig an das Kopfteil anschließenden rohrförmigen Leitwerkskörper. Der vordere, sich konisch verjüngende Bereich des Hülsendeckels der Treibladungshülse ragt mindestens teilweise in einen entsprechend sich konisch verjüngenden, heckseitigen Bereich des rohrförmigen Leitwerkskörpers und ist mit diesem mit Hilfe eines Klebers kraftschlüssig verbunden. Um zu erreichen, dass Beschädigungen der Treibladungshülse durch das Vollkalibergeschoss bei Umweltbelastungen vermieden werden, schlägt die Erfindung vor, den Kleber zwischen dem Vollkalibergeschoss und dem Hülsendeckel der Treibladungshülse als Dämpfungselement auszubilden.

Der Einsatz von Klebern auch bei einer Übungsmunition ist als solches bekannt. So offenbart die DE 10 2009 009 772 A1 eine kraftschlüssige Klebeverbindung zwischen einer segmentierten Aufnahmeeinrichtung und einem Treibelement. Eine Klebeverbindung zwischen noppenförmigen Verlängerungen mit einer Stützwand wird in der DE 10 2008 029 397 A1 erwähnt. Das Verkleben eines als Dichtungsring dienenden Bereiches eines Hülsendeckel am Geschoss sieht die DE 10 2008 015 421 A1 vor. Von diesen Klebeverbindungen weg führt hingegen die DE 10 2007 037 741 A1, die vorschlägt, die Verbindung zwischen Hülsenmantel und Geschoss durch Reibschweißen miteinander zu verbinden.

Eine Übungspatrone, bei der ein Hülsendeckel und eine Geschosshülle über eine Klebeverbindung miteinander verbunden sind, ist aus der DE 10 2010 034 333 A1 bekannt. Dabei handelt es sich um aus der Kanone eines Panzers verschießbare Munition mit einem Geschosskaliber von beispielsweise 120 mm.
Im Gegensatz zu vergleichbaren bekannten Übungspatronen mit Vollkalibergeschossen, die üblicherweise ein Kopfteil mit einer sich daran anschließenden Geschosshülle und einem sich an die Geschosshülle anschließenden Schaft mit Flossenbaugruppe umfassen, ist bei dem Übungsgeschoss nach DE 10 2010 034 333 A1 die Geschosshülle selbst als rohrförmiger Leitwerkskörper ausgebildet, so dass ein separater Schaft mit daran befestigter Flossenbaugruppe entfallen kann. Die bei Abschuss des Übungsgeschosses entstehenden Treibladungsgase gelangen bei diesem Vollkaliber-Übungsgeschoss in den Innenraum des rohrförmigen Leitwerkskörpers und wirken zur Beschleunigung des Übungsgeschosses auf den heckseitigen Bereich des Kopfteiles, der den Innenraum geschosskopfseitig begrenzt. Bei diesen Patronen werden die im Rahmen von Umweltbelastungen (Vibrationen, Herunterfallen der Patrone) auftretenden Massenkräfte der relativ schweren Geschosse im Wesentlichen durch die verbrennbaren Treibladungshülsen aufgenommen. Dabei ist es aus innenballistischen Gründen nicht möglich, zur Erhöhung der Festigkeit der Treibladungshülsen deren Wandstärke bei einem vorgegebenen Außendurchmesser wesentlich zu erhöhen.
Der Erfindung liegt die Aufgabe zugrunde, eine Möglichkeit aufzuzeigen, bei der die Wahrscheinlichkeit, dass es aufgrund von Umweltbelastungen zur Beschädigung der Treibladungshülse durch das Vollkalibergeschoss kommt, gegenüber vergleichbaren bekannten Patronen wesentlich verringert wird. Außerdem soll ein Verfahren zur Herstellung einer derartigen Patrone angegeben werden.

Diese Aufgabe wird ausgehend von der DE102010034333 A1 erfindungsgemäß hinsichtlich der Übungs- bzw. Gefechtspatrone durch die Merkmale des Anspruchs 1 und hinsichtlich des Verfahrens durch die Merkmale des Anspruchs 6 gelöst. Weitere, besonders vorteilhafte Ausgestaltungen der Erfindung offenbaren die Unteransprüche.
Die Erfindung beruht im Wesentlichen auf dem Gedanken, zwischen dem Vollkalibergeschoss und dem Hülsendeckel der Treibladungshülse ein Dämpfungselement anzuordnen. Dieses wird auf einfache Weise durch entsprechende Wahl und Anordnung eines aus einem elastischen Material bestehenden Klebers realisiert, der den Hülsendeckel mit dem Vollkalibergeschoss einerseits verbindet, andererseits als Dämpfung bzw. Dämpfungsmittel dient. D.h., der Kleber dient zudem bzw. gleichzeitig als Dämpfungsmittel.

Dabei hat es sich als vorteilhaft erwiesen, wenn als Kleber ein Silikonkleber, vorzugsweise ein Silikonkautschuk, mit einer Schichtdicke von mindestens 300 µm (+/-) verwendet wird. Die Schichtdicke(n) selbst ist (sind) jedoch abhängig der verklebten Fläche, sodass die bevorzugte(n) Schichtdicke(n) nur als Richt -und Erfahrungswert(e) zu werten ist (sind).

Zur Herstellung einer derartigen Verbindung wird der Hülsendeckel mittels eines Werkzeuges zum Leitwerkskörper zentriert, aber radial beabstandet, angeordnet und dann der Silikonkleber dickwulstig auf die Außenseite des Hülsendeckels aufgetragen. Anschließend wird der Leitwerkskörper auf den Hülsendeckel aufgeschoben, derart, dass der Zwischenraum zwischen Hülsendeckel und Leitwerkskörper vollständig von der Silikonschicht ausgefüllt ist. Abschließend wird dann die Silikonschicht ausgehärtet.

Weitere Einzelheiten und Vorteile der Erfindung ergeben sich aus dem folgenden, anhand einer Figur erläuterten Ausführungsbeispiel.

In der Figur ist der Längsschnitt eines aus der DE 10 2010 034 333 A1 bekannten Vollkalibergeschosses dargestellt, dessen Leitwerkskörper mit dem Hülsendeckel einer (nicht vollständig dargestellten) Treibladungshülse verbunden ist.

Das leitwerkstabilisierte Vollkalibergeschoss ist mit 1 bezeichnet und umfasst ein massives Kopfteil 2 sowie einen sich heckseitig an das Kopfteil 2 anschließenden rohrförmigen Leitwerkskörper 3. Der vordere, sich konisch verjüngende Bereich 4 des Hülsendeckels 5 ragt in einen entsprechend sich konisch verjüngenden, heckseitigen Bereich 6 des rohrförmigen Leitwerkskörpers 3 und ist mit diesem mittels eines Klebers 7 verbunden.

Erfindungsgemäß ist nun vorgesehen, dass der Kleber 7 sowohl eine kraftschlüssige Verbindung zwischen Hülsendeckel 5 und Leitwerkskörper 3 bewirkt als auch die Funktion eines Dämpfungselementes übernimmt, um Beschädigungen der Treibladungshülse durch das Vollkalibergeschoss 1 bei Umweltbelastungen zu vermeiden.

Hierzu wird der Hülsendeckel 5 mittels eines Werkzeuges zum Leitwerkskörper 3 zentriert, aber radial beabstandet, angeordnet. Anschließend wird ein Silikonkleber 7, vorzugsweise Silikonkautschuk (beispielsweise Elastosil E43 der Firma Wacker Chemie, München), dickwulstig auf die Außenseite 8 des Hülsendeckels 5 aufgetragen. Der Leitwerkskörper 3 wird dann so weit auf den Hülsendeckel 5 aufgeschoben, bis der Abstand zwischen der Außenseite 8 des Hülsendeckels 5 und der Innenseite 9 des Leitwerkskörpers 3 etwa 500 µm beträgt. Der Zwischenraum zwischen Hülsendeckel 5 und Leitwerkskörper 3 kann dann vollständig von dem Silikonkleber 7 ausgefüllt werden.

Abschließend wird dann die zwischen Hülsendeckel 5 und Leitwerkskörper 3 befindliche Silikonschicht 7 ausgehärtet.

Silikonkleber der E-Typen von Elastosil sind Ein-Komponentenkleber, die über die Aufnahme von Feuchtigkeit - aus der Luft - aushärten. Die hierfür festgelegte Aushärtezeit für ein weiteres Handling beträgt mindestens 6 Stunden. Verwendet man hingegen ZweiKomponentenkleber, z.B. Loctite, beträgt die festgelegte Aushärtezeit mindestens 50 min. Dadurch kann die Aushärtedauer deutlich reduziert werden.

### Bezugszeichenliste

- 1: Vollkalibergeschoss
- 2: Kopfteil
- 3: Leitwerkskörper
- 4: Bereich
- 5: Hülsendeckel
- 6: Bereich
- 7: Kleber, Silikonkleber
- 8: Außenseite (Hülsendeckel)
- 9: Innenseite (Leitwerkskörper)

## Patentansprüche

1. Patrone mit einer aus einem Hülsenmantel und einem Hülsendeckel (5) bestehenden verbrennbaren Treibladungshülse sowie einem leitwerkstabilisierten Vollkalibergeschoss (1) mit einem massiven Kopfteil (2) und einem sich heckseitig an das Kopfteil (2) anschließenden rohrförmigen Leitwerkskörper (3), wobei der vordere, sich konisch verjüngende Bereich (4) des Hülsendeckels (5) mindestens teilweise in einen entsprechend sich konisch verjüngenden, heckseitigen Bereich (6) des rohrförmigen Leitwerkskörpers (3) ragt und mit diesem mit Hilfe eines Klebers (7) kraftschlüssig verbunden ist, **dadurch gekennzeichnet, dass** es sich bei dem Kleber (7) um ein elastisches Material handelt, der zudem als Dämpfungselement dient.

2. Patrone nach Anspruch 1, **dadurch gekennzeichnet, dass** die Schichtdicke des Klebers (7) zwischen 200-500 µm liegt.

3. Patrone nach Anspruch 2, **dadurch gekennzeichnet, dass** die Schichtdicke des Klebers (7) bevorzugt 300 µm beträgt.

4. Patrone nach einem der Ansprüche 1 bis 3, **dadurch gekennzeichnet, dass** es sich bei dem Kleber (7) um einen Silikonkleber handelt.

5. Patrone nach Anspruch 4, **dadurch gekennzeichnet, dass** es sich bei dem Silikonkleber (7) um Silikonkautschuk handelt.

6. Patrone nach einem der Ansprüche 1 bis 5, **dadurch gekennzeichnet, dass** die Patrone eine Übungspatrone oder Gefechtsmunition ist.

7. Verfahren zur Herstellung einer Patrone nach einem der Ansprüche 1 bis 6, **dadurch gekennzeichnet, dass** der Hülsendeckel (5) mittels eines Werkzeuges zentriert, aber radial beabstandet, zum Leitwerkskörper (3) angeordnet wird, dass dann der Kleber (7) dickwulstig auf die Außenseite (8) des Hülsendeckels (5) aufgetragen und der Leitwerkskörper (3) anschließend auf den Hülsendeckel (5) aufgeschoben wird, derart, dass der Zwischenraum zwischen Hülsendeckel (5) und Leitwerkskörper (3) vollständig von dem Kleber (7) ausgefüllt ist und dass dann der Kleber (7) ausgehärtet wird.

## Claims

1. Cartridge with a combustible propellant charge casing, consisting of a casing sleeve and a casing cover (5), and a fin-stabilized full-calibre projectile (1) with a solid head part (2) and a tubular fin body (3) adjoining the rear of the head part (2), wherein the front, conically tapering region (4) of the casing cover (5) projects at least partially into a correspondingly conically tapering rear region (6) of the tubular fin body (3) and is connected to the latter in a frictionally engaging manner with the aid of an adhesive (7), **characterized in that** the adhesive (7) is an elastic material which also serves as a damping element.

2. Cartridge according to Claim 1, **characterized in that** the layer thickness of the adhesive (7) lies between 200 and 500 µm.

3. Cartridge according to Claim 2, **characterized in that** the layer thickness of the adhesive (7) is preferably 300 µm.

4. Cartridge according to one of Claims 1 to 3, **characterized in that** the adhesive (7) is a silicone adhesive.

5. Cartridge according to Claim 4, **characterized in that** the silicone adhesive (7) is silicone rubber.

6. Cartridge according to one of Claims 1 to 5, **characterized in that** the cartridge is a training cartridge or combat ammunition.

7. Method for producing a cartridge according to one of Claims 1 to 6, **characterized in that** the casing cover (5) is arranged by means of a tool such that it is centred with respect to the fin body (3), but radially at a distance, **in that** the adhesive (7) is then applied as a thick bead to the outer side (8) of the housing cover (5) and the fin body (3) is subsequently pushed onto the casing cover (5) in such a way that the interspace between the casing cover (5) and the fin body (3) is completely filled by the adhesive (7) and **in that** then the adhesive (7) is cured.

## Revendications

1. Cartouche, comprenant une douille de charge propulsive combustible, composée d'une enveloppe de douille et d'un couvercle de douille (5), ainsi qu'un projectile à plein calibre (1) stabilisé par empennage, comportant une partie de tête massive (2) et un corps d'empennage de forme tubulaire (3) se raccordant du côté arrière à la partie de tête (2), la région avant (4) du couvercle de douille (5), se rétrécissant coniquement, pénétrant au moins en partie dans une région arrière (6) du corps d'empennage de forme tubulaire (3), se rétrécissant coniquement de manière correspondante, et étant connectée à celle-ci par engagement par force à l'aide d'un adhésif (7), **caractérisée en ce que** l'adhésif (7) est un matériau élastique servant en même temps de moyen d'amortissement.

2. Cartouche selon la revendication 1, **caractérisée en ce que** l'épaisseur de couche de l'adhésif (7) est comprise entre 200 et 500 µm.

3. Cartouche selon la revendication 2, **caractérisée en ce que** l'épaisseur de couche de l'adhésif (7) est de préférence égale à 300 µm.

4. Cartouche selon l'une des revendications 1 à 3, **caractérisée en ce que** l'adhésif (7) est un adhésif au silicone.

5. Cartouche selon la revendication 4, **caractérisée en ce que** l'adhésif au silicone (7) est du caoutchouc de silicone.

6. Cartouche selon l'une des revendications 1 à 5, **caractérisée en ce que** la cartouche est une cartouche d'exercice ou une cartouche de combat.

7. Procédé de fabrication d'une cartouche selon l'une des revendications 1 à 6, **caractérisé en ce que** le couvercle de douille (5) est centré au moyen d'un outil mais est disposé à distance radialement du corps d'empennage (3), **en ce que** l'adhésif (7) est ensuite appliqué sous forme de boudin épais sur le côté extérieur (8) du couvercle de douille (5) et le corps d'empennage (3) est ensuite poussé sur le couvercle de douille (5) de telle sorte que l'espace intermédiaire entre le couvercle de douille (5) et le corps d'empennage (3) soit entièrement rempli avec l'adhésif (7), et **en ce que** l'adhésif (7) est ensuite durci.
